# EUROPÄISCHE PATENTSCHRIFT

(11) **EP 0 023 352 B1**
(45) Veröffentlichungstag und Bekanntmachung des Hinweises auf die Patenterteilung: **24.08.1983**
(21) Anmeldenummer: 80104381.1
(22) Anmeldetag: 25.07.1980
(51) Int. Cl.: E04F 21/12, B05B 7/14

(54) **Spritzvorrichtung**
Spraying apparatus
Appareil de projection

(30) Priorität: 28.07.1979 DE 2930748; 14.06.1980 DE 3022415
(43) Veröffentlichungstag der Anmeldung: 04.02.1981
(73) Patentinhaber: Frager, Josef, D-7110 Öhringen/Württ. (DE)
(72) Erfinder: Frager, Josef, D-7110 Öhringen (DE); Weiss, Hugo, D-7117 Bretzfeld-Bitzgfeld (DE)
(74) Vertreter: Röbe-Oltmanns, Georg, Dr.

## Beschreibung

Die Erfindung betrifft eine Spritzvorrichtung zum Auftragen wärme- und/oder schalldämmender Stoffe auf Mauerwerk oder dgl., in deren Ausmündungsbereich Düsen für den körnigen Füllstoff und das flüssige Bindemittel angeordnet sind, die über Leitungen mit Vorratsbehältern für den Füllstoff und das Bindemittel verbunden sind, wobei in den Leitungen Geräte zur Zuführung des Füllstoffes und des Bindemittels von den Vorratsbehältern zum Mündungsbereich der Spritzvorrichtung angeordnet sind, mit einer zentralen Düse für den Füllstoff und um diese angeordnete Düsen für das Bindemittel, wobei die Füllstoffdüse als Breitstrahldüse ausgebildet ist.

Zum Torkretieren von Mauerwerk ist es bekannt, fertig gemischten Beton aus einem Vorratsbehälter über entsprechende Leitungen, im allgemeinen aus gummi-elastischem Material, in denen entsprechende Zuführgeräte, z. B. Pumpen angeordnet sind, mittels Spritzpistolen auf das Mauerwerk zu spritzen.

Zur Herstellung wärme- und/oder schalldämmender Beläge auf Mauerwerk und dgl., z. B. zur Herstellung wärmedämmender Beläge aus geschäumten Kunststoffen, wie Polystyrol, und einem Bindemittel sind diese zum Torkretieren benutzten Geräte ungeeignet, weil die Raumgewichte des Füllstoffes und des Bindemittels derart voneinander abweichen, daß während des Transportes vom Vorratsbehälter bis auf die mit dem Belag zu versehende Wand die Gefahr einer Entmischung besteht.

Bekannt sind auch sogenannte Faserspritzanlagen. Bei diesen wird über eine Düse ein Bindemittel, z. B. ungesättigtes Polyester, gespritzt und gleichzeitig in einem Schneidwerk Glasfaser gehackelt und in den Strahl aus dem Bindemittel geblasen. Solche Faserspritzanlagen werden häufig zur Herstellung von Booten, Behältern usw. aus glasfaserverstärktem Kunststoff benutzt.

Zur Herstellung von schall- und wärmedämmenden Belägen auf Mauerwerken oder dgl., insbesondere zur Herstellung wärmedämmender Beläge aus geblähtem Kunststoff vor allem Polystyrol, und einem Bindemittel sind auch diese Anlagen aufgrund der hohen Differenz zwischen den Raumgewichten der wärmedämmenden Füil- stoffe und der Bindemittel nicht geeignet.

Aus der US-A-3 606154 ist eine Spritzvorrich- tung zum Auftragen insbesondere von wärmedämmenden Stoffen auf Wände dargestellt. In ihrer Ausmündung sind Düsen für den körnigen Füllstoff und das flüssige Bindemittel vorgesehen, die über Leitungen mit Vorratsbehältern für Füllstoff und Bindemittel verbunden sind. In den .Leitungen sind Geräte zur Zuführung der Füllstoffe und Bindemittel von den Vorratsbehältern zur Spritzvorrichtung angeordnet. Um eine zentrale, oval geformte Düse für den Füllstoff sind weitere Düsen für das Bindemittel vorgesehen. Durch die ovale Düse tritt der Füllstoff in einem nahezu parallelen Strahl aus, die um die zentrale Düse angeordneten Düsen für das Bindemittel spritzen in einem spitzen Winkel das flüssige Bindemittel in den Strahl des körnigen Füllstoffes. Durch das Auftreffen des Bindemittels in den Strahl des Füllstoffes erfolgt eine Fächerung des bis dahin parallelen Füllstoffstrahles. Das Einspritzen des Bindemittels im spitzen Winkel zum Füllstoffstrahl hat jedoch den Nachteil, daß eine Durchmischung von Bindemittel und Füllstoff erst in relativ großem Abstand von der Mündung der zentralen Düse erfolgt. Es steht somit dem Füllstoff/Bindemittel-Gemisch eine kürzere Mischungszeit bis zum Auftreffen auf das Mauerwerk oder dgl. zur Verfügung. Weiterhin bedeutet das späte Auftreffen des Bindemittels auf den Füllstoff eine verzögerte Fächerung des Füllstoffstrahles. Die entsprechende Fläche, welche beim Torkretieren des Mauerwerkes vom durchmischten Strahl bestrichen werden kann ist demzufolge relativ klein.

Aufgabe vorliegender Erfindung ist es, ein Gerät zu schaffen, mit welchem es möglich ist, schall- und/oder wärmedämmende Beläge aus einem wärmedämmenden Füllstoff, insbesondere geblähtem Kunststoff, vor allem Polystyrol, und einem Bindemittel auf Mauerwerk oder dgl. aufzubringen, bei dem gewährleistet ist, daß eine innige Durchmischung von Füllstoff und Bindemittel bis zum Auftragen des Belages auf das Mauerwerk oder dgl. erfolgt.

Diese Aufgabe wird insbesondere durch eine Spritzvorrichtung der eingangs genannten Art gelöst, bei der die Füllstoffdüse eine ovale Austrittsöffnung aufweist, deren auf der kleineren Achse befindliche Bereiche als Einschnürungszone ausgebildet sind und bei der die Bindemitteldüsen symmetrisch zum Mittelpunkt auf der größeren Querschnittachse der ovalen Austrittsöffnung der Füllstoffdüse angeordnet sind.

Durch die Einschnürung der ovalen Austrittsöffnung der zentralen Düse für den Füllstoff wird erreicht, daß der Strahl aus Füllstoff fächerförmig aus der zentralen Düse austritt. Die für das Bindemittel vorgesehenen Düsen, zweckmäßig zwei, welche in Richtung auf die Austrittsöffnung der zentralen Düse geneigt sind, können somit unmittelbar vor der Austrittsöffnung der zentralen Düse mitteln sollte verstellbar sein, um die Spritzpistole für den jeweiligen Füllstoff und das jeweilige Bindemittel optimal zu gestalten. Dieserhalb ist es vorteilhaft, die beiden Düsen für das Bindemittel mit ihren Austrittsöffnungen in einer Ebene parallel der längsten Achse der Austrittsrichtung der Austrittsöffnung der zentralen Düse verstellbar in der Spritzpistole anzuordnen. Aus dem gleichen Grunde kann es auch von Vorteil sein, wenn die Querschnitte der zentralen Düse für den Füllstoff und/oder die Querschnitte der Düsen für das Bindemittel verstellbar sind.

Durch die Art der Gestaltung bedingt, werden die Strahlen des Bindemittels seitlich in den Strahl des Füllstoffes gesprüht, und zwar unmittelbar nach dem Austritt des Füllstoffes aus der Austrittsöffnung der zentralen Düse. Die einzelnen Füllstoffkörner kommen also sehr innig mit dem Bindemittel in Berührung und werden allseitig mit dem Bindemittel überzogen, weil der Weg von der Ausmündung der Spritzpistole bis an das mit einem Belag zu versehende Mauerwerk oder dgl. relativ kurz ist, findet eine Entmischung von Bindemittel und Füllstoffen nicht statt, und zwar auch dann nicht, wenn der Füllstoff aus geblähtem, körnigem Polystyrol besteht und das Bindemittel aus einem flüssigen Kleber. Dabei ist es möglich, in der Ausmündung der Spritzpistole noch zusätzliche Düsen vorzusehen, durch die z. B. Fasermaterial in die Strahlen aus Dämmstoffen und Bindemittel gesprüht wird. Diese Düsen werden, wie die Düsen für den Füllstoff und für das Bindemittel mit einem Vorratsbehälter verbunden und mit Zuführungsgeräten versehen.

Eine weitere Lösung der Erfindung sieht vor, daß die Bindemitteldüsen ein- oder beidseitig und parallel zur längeren Querschnittachse der Füllstoffdüse angeordnet sind und daß alle Düsen bogenförmig um die genannte längere Querschnittachse gekrümmt sind, wobei die Bindemitteldüsen den gekrümmten Wandungen der Füllstoffdüse anliegen. Die bogenförmige Gestaltung der Düse hat den Vorteil, daß der Strahl des körnigen Füllstoffes auch dann über die ganze Austrittsöffnung gleichmäßig verteilt austritt, wenn man die Spritzvorrichtung schräg hält.

Aus der DE-C-471399 ist zwar eine bogenförmig gestaltete Düse bekannt, diese betrifft jedoch keine Spritzvorrichtung gemäß dem Oberbegriff. In der genannten Schrift ist vielmehr ein Verfahren und eine Düse zum Fördern und Verdichten von Mörtel, Sand und dgl. mittels einer Preß-luftschleudervorrichtung dargestellt. Die dort beschriebene, vornehmlich rechteckigen Querschnitt aufweisende Düse dient dem Zweck, eine bessere und schnellere Scheidung des Fördergutes von der das Fördergut transportierenden Preßluft zu erreichen.

Erfindungsgemäß sind zweckmäßig auch die Düsen für das flüssige Bindemittel Breitstrahldüsen, bei denen die längste Achse der Austrittsöffnung parallel der längsten Achse der Austrittsöffnung der Breitstrahldüsen für den körnigen Füllstoff liegt.

Durch die Gestaltung der Düse für den körnigen Füllstoff als Breitstrahldüse kann der körnige Füllstoff in relativ große Mengen mit entsprechendem Druck auf eine relativ breite Fläche des Mauerwerkes aufgebracht werden. Die Düsen für das Bindemittel sind derart angeordnet, daß das Bindemittel gleichmäßig im ganzen Strahl aus dem körnigen Füllstoff verteilt wird. Aus diesem Grunde sollen die Düsen für das Bindemittel vorzugsweise ebenfalls Breitstrahldüsen sein, bei denen die längste Achse der Austrittsöffnung parallel der längsten Achse der Austrittsöffnung der Breitstrahldüse für den körnigen Füllstoff liegt. Die Austrittsenden der Düsen für das flüssige Bindemittel sind derart gestaltet bzw. angeordnet, daß das Bindemittel eine möglichst gleichmäßige Verteilung im Strahl des körnigen Füllstoffes erfährt.

Weitere Merkmale der Erfindung sind in der Beschreibung der Figuren und in den Unteransprüchen dargestellt, wobei bemerkt wird, daß alle Einzelmerkmale und alle Kombinationen von Einzelmerkmalen erfindungswesentlich sind.

In den Figuren 1 bis 6 ist die Erfindung an verschiedenen Ausführungsformen schematisch beispielsweise dargestellt, ohne auf diese Ausführungsformen beschränkt zu sein.
Figur 1 zeigt eine Seitenansicht einer erfindungsgemäßen Spritzpistole teilweise im Schnitt,
Figur 2 eine Aufsicht auf die Ausmündung der Spritzpistole und
Figur 3 schematisch die Verbindung der Spritzpistole mit den Vorratsbehältern usw.,
Figur4 zeigt eine Seitenansicht einer weiteren erfindungsgemäßen Spritzvorrichtung,
Figur 5 eine perspektivische Ansicht der Spritzvorrichtung nach Fig. 4 und
Figur 6 schematisch die Verbindung der Spritzvorrichtung der Fig.4 mit den Vorratsbehältern usw.

Im Mantel 12 der Spritzpistole nach den Fig. 1 bis 3 sind in der Ausmündung 5 eine zentrale Düse 1 für den Füllstoff und neben dieser gegenüberliegend 2 Düsen 2 für das Bindemittel angeordnet. Die Austrittsöffnung 3 der zentralen Düse 1 für den Füllstoff ist oval gestaltet und weist in der Mitte eine Einschnürung 4 auf, so daß sie in der Aufsicht auf die Ausmündung 5 8-förmig gestaltet ist. Durch diese Gestaltung wird erreicht, daß der Strahl aus Füllstoff fächerförmig aus der zentralen Düse 1 austritt. Die beiden Düsen 2 für das Bindemittel sind zweckmäßig in einer Ebene parallel zur längsten Achse der Austrittsöffnung 3 und zur Austrittsrichtung des Füllstoffes angeordnet und in Richtung auf die Austrittsöffnung 3 der Düse 1 geneigt. So wird erreicht, daß die Strahlen aus Bindemittel in den Strahl aus Füllstoff gesprüht werden und sich in diesem sowie auf den einzelnen Füllstoffkörnern gleichmäßig verteilen. Als Füllstoff dient dabei zweckmäßig geblähtes, körniges Polystyrol und als Bindemittel ein solches, welches gut auf Polystyrol und Mauerwerk haftet, z. B. ein Epoxydharz. Die zentrale Düse 1 ist auf einem Zuführrohr 13 befestigt, welches durch den Mantel 12 geführt ist und am der Ausmündung 5 gegenüberliegenden Ende durch den Mantel. Hier ist das Zuführrohr 13 mit einem entsprechenden Verbindungsmittel z. B. einem Schraubgewinde versehen, auf welchem eine Schraubmuffe aufschraubbar ist, welches sich an einem Ende der Zuführung 9 für den Füllstoff befindet. Die Düsen 2 für das Bindemittel sind auf Zuführungsrohren 14 angeordnet, die durch den Mantel 12 und den Handgriff 15 zum Anschlußstück für die Zuführung 11 für das Bindemittel führen. Innerhalb des Handgriffes 15 sind die beiden Zuführungsrohre 14 miteinander verbunden. Die Verbindung zwischen den Zuführungsrohren 14 und der Zuleitung 11 kann in gleicher Weise erfolgen, wie zwischen dem Zuführungsrohr 13 für den Füllstoff und die Zuleitung 9. Die Düsen 2 sind in einer Ebene, die parallel der längsten Achse der Austrittsöffnung 3 der Düse 1 und der Austrittsrichtung des Füllstoffes liegt, gelenkig mit den Zuführungs- .rohren 14 verbunden, um die Austrittswinkel zwischen der Düse 1 für den Füllstoff und den Düsen 2 für das Bindemittel entsprechend dem Füllstoff und dem Bindemittel einstellen zu können. Die Gelenkstelle 16 kann in üblicher, an sich bekannter, nicht dargestellter Weise gestaltet sein. Um mit der erfindungsgemäßen Spritzpistole auch draußen und bei stärkerem Wind arbeiten zu können, ist es möglich, noch eine Schutzkappe 6 vorzusehen, die über die Ausmündung 5 der Spritzpistole schiebbar ist. Die Zuleitung zur zentralen Düse 1 kommt vom Vorratsbehälter7 für das Bindemittel. In dieser Zuleitung 9 ist noch ein Zuführgerät 8, z. B. eine Pumpe, vorgesehen, um den Füllstoff aus dem Yorratsbehälter7 mit dem nötigen Druck zur Austrittsöffnung 3 der Düse 1 zu fördern. Dabei ist es vorteilhaft, zwischen dem Vorratsbehälter 7 und dem Zuführgerät 8 in der Zuleitung noch einen Regier 10 vorzusehen. Dieser Regler 10 besteht in einfachster Ausführung aus einer auf die Zuleitung 9 gesetzten Muffe mit einer Durchbrechung in der Wandung, die mit einer Durchbrechung in der Wandung der Zuleitung 9 durch Drehung der Muffe in Deckung bringbar ist. Die Zuleitung 11 zu den Düsen 2 kommt vom Vorratsbehälter 17 für das Bindemittel. Der Vorratsbehätter17 ist zweckmäßig ein Kombinationsgerät, welches einen Vorratsraum aufweist und eine Pumpe, mittels der das Bindemittel aus dem Vorratsraum durch die Zuleitung zu den Düsen 2 für das Bindemittel gepreßt wird. Dabei sollte vermieden werden, daß in die Zuleitung 11 Luft gerät, weil die Luft zu einem Verschäumen des Bindemittels nach dem Austritt aus den Düsen 2 führen kann und damit zu einer schlechten Haftung auf der Oberfläche der Körner des Füllstoffes.

In einer weiteren beispielhaften Ausführungsform nach den Fig. 4 bis 6 besteht die Breitstrahldüse 101 für den körnigen Füllstoff aus der inneren Wand 105, der äußeren Wand 106 und den beiden Seitenwänden 111. Die Breite der inneren Wand 105 und der äußeren Wand 106 nimmt vom Eintrittsstutzen 112 zur Austrittsöffnung 104 stetig zu, während die Breite der beiden Seitenwände 111 über die gesamte Länge der Breitstrahldüse 101 gleich bleibt.

Am Ende des Eintrittsstutzens 112 ist die Breitstrahldüse 101, abgesehen von der Durchführung des Eintrittstutzens 112, verschlossen. Vom Eintrittsstutzen 112 zur Austrittsöffnung 104 ist die Breitstrahldüse 101 bogenförmig gestaltet, wie aus den Fig. 4 und 5 ersichtlich. Diese Gestaltung hat den Vorteil, daß der Strahl des körnigen Füllstoffes auch dann über die ganze Austrittsöffnung 104 gleichmäßig verteilt austritt, wenn man die Spritzvorrichtung schräg hält. Die innere Wand 105 kann gegenüber der äußeren Wand 106 an der Austrittsöffnung 104 verkürzt sein. Am der Austrittsöffnung 104 gegenüberliegenden Ende ist die Breitstrahldüse 101 in einer Halterung 113 befestigt. An dieser Halterung 113 ist ein Handgriff 114 angeordnet. Neben der Breitstrahldüse 101, parallel der längsten Achse, sind eine oder mehrere Düsen 103 für das flüssige Bindemittel angeordnet, durch die das flüssige Bindemittel in den Strahl des körnigen Füllstoffes gespritzt wird. Vorteilhaft ist es, sowohl an der äußeren Wand 106 als auch an der inneren Wand 105, zweckmäßig mittig, je eine Düse 103 für das flüssige Bindemittel vorzusehen. Die Austrittsenden dieser Düsen 103 für das flüssige Bindemittel sind zweckmäßig ebenfalls als Breitstrahldüsen gestaltet. Die längste Achse der Austrittsöffnungen dieser Düse 103 für das flüssige Bindemittel sollen parallel der längsten Achse 102 der Austrittsöffnung 104 der Breitstrahldüse 101 für den körnigen Füllstoff liegen. Die Austrittsöffnungen der Düsen 103 liegen dabei etwa in Höhe der freien Enden der äußeren Wand 106 bzw. der inneren Wand 105. Sie sind derart gestaltet und angeordnet, daß das flüssige Bindemittel möglichst gleichmäßig im Strahl des körnigen Füllstoffes verteilt wird. An den Eintrittsstutzen 112 der Breitstrahldüse 101 ist die Zuführung 109 für den körnigen Füllstoff angeschlossen. Dieser körnige Füllstoff befindet sich in einem Vorratsbehälter 107, der sich nach unten verjüngt, zumindest einen zur Mitte abfallenden Boden hat. Unter dem Boden des Vorratsbehälters 107 ist ein waagerechter Rohrstutzen 110 angeordnet, dessen Innenraum mit dem Innenraum des Vorratsbehälters 107 in Verbindung steht. An das eine Ende dieses Rohrstutzens 110 ist die Zuführungsleitung 109 zur Breitstrahldüse 101 angeschlossen. Am anderen Ende des Stutzens 110 befindet sich ein Gebläse 108, mit dem der körnige Füllstoff aus dem Vorratsbehälter 107 gesaugt und durch die Zuführungsleitung 109 in die Breitstrahldüse 101 gedrückt wird. Die Halterung 113 weist auf der der Breitstrahldüse 101 abgekehrten Seite einen Zuführungsstutzen 115 auf, an dem eine Zuführungsleitung 116 vom Vorratsbehälter 117 für das flüssige Bindemittel angeschlossen ist. In der Halterung 113 sind Verbindungen zwischen den Zuführungsstutzen 115 und den Düsen 103 für das flüssige Bindemittel angeordnet. Aus dem Vorratsbehälter 117 wird das flüssige Bindemittel durch die Zuführungsleitung 116 in die Düsen 103 gedrückt, zweckmäßig mittels Preßluft oder dgl.

Um auch bei Bindemitteln unterschiedlicher Konsistenz und/oder bei unterschiedlichen Temperaturen mit der Vorrichtung einwandfrei arbeiten zu können, ist es zweckmäßig, die Austrittsenden der Düsen 103 verstellbar zu gestalten. Zweckmäßig ist es auch, den körnigen Füllstoff vor dem Auftragen auf das Mauerwerk oder dgl. zu erwärmen, damit das Bindemittel möglichst schnell abbindet. Dieserhalb ist es möglich, vor dem Gebläse 108, mit welchem die Luft in den Stutzen 110 gedrückt wird, eine Heizvorrichtung vorzusehen, in der die Förderluft erwärmt wird. Von der Förderluft wird dann die Wärme auch den körnigen Füllstoff übertragen und dieser so erwärmt.

## Patentansprüche

1. Spritzvorrichtung zum Auftragen wärme- und/ oder schalldämmender Stoffe auf Mauerwerk oder dgl., in deren Ausmündungsbereich Düsen für den körnigen Füllstoff und das flüssige Bindemittel angeordnet sind, die über Leitungen (9, 11) mit Vorratsbehältern für den Füllstoff (7) und das Bindemittel (17) verbunden sind, wobei in den Leitungen Geräte zur Zuführung der Füllstoffe und der Bindemittel von den Vorratsbehältern zum Mündungsbereich der Spritzvorrichtung angeordnet sind, mit einer zentralen Düse (1) für den-Füllstoff und um diese angeordnete Dü-- sen (2) für das Bindemittel, wobei die Füllstoffdüse (1)-als Breitstrahldüse ausgebildet ist, dadurch gekennzeichnet, daß die Füllstoffdüse (1) eine ovale Austrittsöffnung aufweist, deren auf der kleineren Achse befindliche Bereiche als Einschnürungszone (4) ausgebildet sind und daß die Bindemitteldüsen (2) symmetrisch zum Mittelpunkt auf der größeren Querschnittachse der ovalen Austrittsöffnung der Füllstoffdüse (1) angeordnet sind.

2. Spritzvorrichtung zum Auftragen wärme- und/ oder schalldämmender Stoffe auf Mauerwerk oder dgl., in deren Ausmündungsbereich Düsen für den körnigen Füllstoff und das flüssige Bindemittel angeordnet sind, die über Leitungen (109, 116) mit Vorratsbehältern für den Füllstoff (107) und das Bindemittel (117) verbunden sind, wobei in den Leitungen Geräta zur Zuführung der Füllstoffe und der Bindemittel von den Vorratsbehältern zum Mündungsbereich der Spritzvorrichtung angeordnet sind, mit einer zentralen Düse (101) für den Füllstoff und um diese angeordnete Düsen (103) für das Bindemittel, wobei die Füllstoffdüse (101) als Breitstrahldüse ausgebildet ist, dadurch gekennzeichnet, daß die Bindemitteldüsen (103) ein- oder beidseitig und parallel zur längeren Querschnittachse der Füllstoffdüse(101) angeordnet sind und daß alle Düsen bogenförmig um die genannte längere Querschnittachse gekrümmt sind, wobei die Bindemitteldüsen (103) den gekrümmten Wandungen (105, 106) der Füllstoffdüse (101) anliegen.

3. Spritzvorrichtung nach Anspruch 1 oder 2, dadurch gekennzeichnet, daß zwei Düsen (2, 103) für das Bindemittel vorgesehen sind.

4. Spritzvorrichtung nach Anspruch 3, dadurch gekennzeichnet, daß die zwei Düsen (2, 103) für das Bindemittel einander gegenüberliegend angeordnet sind.

5. Spritzvorrichtung nach Anspruch 1 oder 2, dadurch gekennzeichnet, daß die Düsen (2, 103) für das flüssige Bindemittel verstellbar sind.

6. Spritzvorrichtung nach Anspruch 5, dadurch gekennzeichnet, daß die die Austrittsöffnungen aufweisenden Enden der Düsen (2,103) für das flüssige Bindemittel verstellbar sind.

7. Spritzvorrichtung nach Anspruch 1 oder 2 sowie einem oder mehreren der Ansprüche 3 bis 6, dadurch gekennzeichnet, daß die Lage des Querschnittes der Austrittsöffnungen (3, 12, 104) der zentralen Düse (1, 101) für den Füllstoff und/ oder der Düsen (2, 103) für das Bindemittel verstellbar ist.

8. Spritzvorrichtung nach Anspruch 1 oder 2, sowie einem oder mehreren der Ansprüche 3 bis 7, dadurch gekennzeichnet, daß die Zuführungen (9, 11, 109, 116) für den Füllstoff und das Bindemittel aus einem gummielastischen Material, insbesondere Kunststoff bestehen.

9. Spritzvorrichtung nach Anspruch 1 und einem oder mehreren der Ansprüche 3 bis 8, dadurch gekennzeichnet, daß die zwei Düsen (2) für das Bindemittel in Richtung der längsten Achse der Austrittsöffnung (3) der zentralen Düse (1) für den Füllstoff angeordnet sind.

10. Spritzvorrichtung nach Anspruch 9, dadurch gekennzeichnet, daß die zwei Düsen (2) für das Bindemittel mit ihren Austrittsöffnungen 12) in einer Ebene parallel der längsten Achse und der Austrittsrichtung der Austrittsöffnung (3) der zentralen Düse (1) für den Füllstoff verstellbar sind.

11. Spritzvorrichtung nach Anspruch 1 und einem oder mehreren der Ansprüche 3 bis 10, gekennzeichnet durch eine auf die Ausmündung (5) aufsteckbare, störenden Seitenwind abweisende Schutzkappe (6).

12. Spritzvorrichtung nach Anspruch 1 und einem oder mehreren der Ansprüche3 bis 11, dadurch gekennzeichnet, daß zwischen Vorratsbehälter (7) für den Füllstoff und Zuführgerät (8) für diesen in der Zuführung (9) für den Füllstoff ein Regler (10) angeordnet ist.

13. Spritzvorrichtung nach Anspruch 2 sowie einem oder mehreren der Ansprüche 3 bis 8, dadurch gekennzeichnet, daß an der Austrittsöffnung (104) die innere Wand (105) kürzer ist als die äußere Wand (106).

14. Spritzvorrichtung nach Anspruch 2 sowie einem oder mehreren der Ansprüche 3 bis 8, 13, dadurch gekennzeichnet, daß die Düsen (103) für das flüssige Bindemittel ebenfalls als Breitstrahldüsen gestaltet sind, wobei die längste Achse der Austrittsöffnungen parallel der längsten Achse (102) der Austrittsöffnung (104) der Breitstrahldüse (101) für den körnigen Füllstoff liegen.

15. Spritzvorrichtung nach Anspruch 2 sowie einem oder mehreren der Ansprüche 3 bis 8, 13 bis 14, dadurch gekennzeichnet, daß der Vorratsbehälter (107) für den körnigen Füllstoff sich nach unten verjüngt, unter dem Vorratsbehälter (107) ein Stutzen (110) waagrecht angeordnet ist, dessen Innenraum mit dem Innenraum des Vorratsbehälters (107) verbunden ist und am Stutzen (110) an einem Ende ein Gebläse (108) angeordnet und am anderen Ende die Zuführungsleitung (109) zur Breitstrahldüse (101) für den körnigen Füllstoff angeschlossen ist.

16. Spritzvorrichtung nach Anspruch 15, dadurch gekennzeichnet, daß auf der dem Stutzen (110) abgekehrten Seite des Gebläses (108) eine Heizvorrichtung zur Erwärmung der Förderluft angeordnet ist.

## Claims

1. Spraying device for applying thermal and/or acoustic insulating materials to masonry or the like; in whose orifice region there are arranged nozzles for the granular filler and the liquid binder which are connected with lines (9, 11) to stock vessels for the filler (7) and the binder (17), in which lines there are arranged instruments for feeding the fillers and the binders from the stock vessels to the outlet region of the spraying device, with a central nozzle (1) for the filler and, arranged around this central nozzle, nozzles (2) for the binder, where the filler nozzle (1) is designed as a broad jet nozzle, characterised in that the filler nozzle (1) has an oval exit opening whose regions on the smaller axis are designed as a constriction zone (4) and that the binder nozzles (2) are arranged symmetrically relative to the mid-point on the longer cross-section axis of the oval exit opening of the filler nozzle (1).

2. Spraying device for applying thermal and/or acoustic insulating materials to masonry or the like, in whose orifice region there are arranged nozzles for the granular filler and the liquid binder which are connected with lines (109, 116) to stock vessels for the filler (107) and the binder (117), in which lines there are arranged instruments for feeding the fillers and the binders from the stock vessels to the outlet region of the spraying device, with a central nozzle (101) for the filler and, arranged around this central nozzle, nozzles (103) for the binder, where the filler nozzle (101) is designed as a broad jet nozzle, characterised in that the binder nozzles (103) are arranged on one or both sides and parallel to the longer cross-section axis of the filler nozzle (101) and that all nozzles are curved arcuate about said longer cross-section axis, the binder nozzles (103) resting against the curved walls (105, 106) of the filler nozzle (101).

3. Spraying device according to Claim 1 or 2, characterised in that two nozzles (2, 103) are provided for the binder.

4. Spraying device according to Claim 3, characterised in that the two nozzles (2, 103) for the binder are arranged on opposite sides facing each other.

5. Spraying device according to Claim 1 or 2, characterised in that the nozzles (2, 103) for the liquid binder are adjustable.

6. Spraying device according to Claim 5, characterised in that those ends of the nozzles (2, 103) for the liquid binder which have exit openings are adjustable.

7. Spraying device according to Claim 1 or 2 and one or more of Claims 3 to 6, characterised in that the position of the cross-section of the exit openings (3, 12, 104) of the central nozzle (1, 101) for the filler and/or of the nozzles (2, 103) for the binder is adjustable.

8. Spraying device according to Claim 1 or 2 and one or more of Claims 3 to 7, characterised in that the feed lines (9, 11, 109, 116) for the filler and the binder consist of an elastomeric material, in particular plastic.

9. Spraying device according to Claim 1 and one or more of Claims 3 to 8, characterised in that the two nozzles (2) for the binder are arranged in the direction of the longest axis of the exit opening (3) of the central nozzle (1) for the filler.

10. Spraying device according to Claim 9, characterised in that the two nozzles (2) for the binder are adjustable with their exit openings (12) within a plane parallel to the longest axis and the exit direction of the exit opening (3) of the central nozzle (1) for the filler.

11. Spraying device according to Claim 1 and one or more of Claims 3 to 10, characterised by a protective cap (6) which can be placed over the mouth (5) to keep off interfering sidewind.

12. Spraying device according to Claim 1 and one or more of Claims 3 to 11, characterised in that a regulator (10) is arranged in the feed line (9) for the filler between the stock vessel (7) for the filler and the feed instrument (8) for the filler.

13. Spraying device according to Claim 2 and one or more of Claims 3 to 8, characterised in that the exit opening (104) has an inside wall (105) which is shorter than the outside wall (106).

14. Spraying device according to Claim 2 and one or more of Claims 3 to 8 and 13, characterised in that the nozzles (103) for the liquid binder are likewise designed as broad jet nozzles where the longest axis of the exit openings are parallel to the longest axis (102) of the exit opening (104) of the broad jet nozzle (101) forthe granular filler.

15. Spraying device according to Claim 2 and one or more of Claims 3 to 8 and 13 to 14, characterised in that the stock vessel (107) for the granular filler is tapered at its lower end, a connection (110) is arranged horizontally underneath the stock vessel (107) and has its interior connected to the interior of the stock vessel (107), and the connection (110) has arranged at one end a blower (108) and is linked at the other end with the feed line (109) to the broad jet nozzle (101) for the granular filler.

16. Spraying device according to Claim 15, characterised in that a heating device for heating conveying air is mounted on the blower (108) at the side facing away from the connection (110).

## Revendications

1. Dispositif de projection pour appliquer une matière isolante de la chaleur et/ou du bruit sur une maçonnerie ou analogue, dans la zone de débouché duquel sont disposées des buses pour la projection de la matière de charge en grains et pour le produit liant liquide, lesquelles sont reliées, par des conduites (9, 11) à des récipients de stockage pour la matière de charge (7) et pour le liant (17), auquel cas, sont prévus, dans ces conduites, des appareils pour l'amenée de la matière de charge et du liant, depuis les récipients de stockage, vers la zone d'embouchure du dispositif de projection à éjection, dans lequel. sont prévues une buse centrale (1) pour la matière de charge et des buses (2), disposées autour de celle-ci pour le liant, la buse pour la matière de charge étant constituée comme une buse à large jet, dispositif caractérisé en ce que la buse à matière de charge (1) présente une ouverture de sortie ovale, dont les zones, se trouvant sur le petit axe, sont conformées comme des zones de rétrécissement (4), les buses pour le liant (2) étant disposées, symétriquement par rapport au centre, sur le grand axe de la section transversale de l'ouverture de sortie ovale de la buse pour la matière de charge.

2. Dispositif de projection pour appliquer une matière isolante de la chaleur et/ou du bruit sur une maçonnerie ou analogue, dans la zone de débouché duquel sont disposées des buses pour la projection de la matière de charge en grains et du liant liquide, lesquelles sont reliées, par des conduites (109, 116) à des récipients de stockage pour la matière de charge (107) et pour le liant (117), auquel cas sont prévus, dans ces conduites, des appareils pour l'amenée de la matière de charge et du liant, à partir des récipients de stockage, vers la zone de débouché du dispositif de projection, pourvu d'une buse centrale (101) pour la matière de charge (101) et, autour de celle-ci, des buses (103) pour le liant, la buse pour matière de charge (101) étant conformée comme une buse à large jet, dispositif caractérisé en ce que les buses pour le liant (103) sont disposées, sur un côté ou de chaque côté, et parallèlement au grand axe de section transversale de la buse à matière de charge, et que toutes les buses sont recourbées en forme d'arc autour de ce grand axe, les buses pour le liant (103) étant appliquées contre les parois intérieures (105,106) de la buse pour matière de charge (101).

3. Dispositif de projection suivant l'une des revendications 1 ou 2, caractérisé en ce que sont prévues deux buses (2, 103) pour le liant.

4. Dispositif de projection suivant la revendication 3, caractérisé en ce que les deux buses (2, 103) pour le liant sont en positions diamétralement opposées.

5. Dispositif de projection suivant l'une des revendications 1 ou 2, caractérisé en ce que les buses (2, 103) pour le liant liquide sont réglables en position.

-6. Dispositif de projection suivant la revendication 5, caractérisé en ce que les extrémités des buses (2, 103) pour le liant liquide, qui sont pourvues des ouvertures de sortie, sont réglables en position.

7. Dispositif de projection suivant l'une des revendications 1 ou 2, ainsi que suivant l'une quelconque des revendications 3 à 6, caractérisé en ce que la position de la section transversale des ouvertures de sortie (3, 12, 104) des buses centrales (1, 101) pour la matière de charge et/ou les buses (2, 103) pour le liant sont réglables en position.

8. Dispositif de projection suivant l'une des revendications 1 ou 2, ainsi que suivant l'une quelconque des revendications 3 à 7, caractérisé en ce que les amenées (9, 11, 109, 116) pour la matière de charge et pour le liant sont constituées en un matériau à élasticité de caoutchouc, notamment une matière synthétique.

9. Dispositif de projection suivant la revendication 1 et l'une quelconque des revendications 3 à 8, caractérisé en ce que les deux buses (2) pour le liant sont disposées en direction du grand axe de l'ouverture de sortie (3) de la buse centrale (1) pour la matière de charge.

10. Dispositif de projection suivant la revendication 9, caractérisé en ce que les deux buses (2) sont réglables pour le liant avec leurs ouvertures de sortie (12) dans un pian paratièie au grand axe et à la direction de sortie de l'ouverture de sortie (3) de la buse centrale (1) pour la matière de charge.

11. Dispositif de projection suivant la revendication 1 et l'une quelconque des revendications 3 à 10, caractérisé par un capot de protection (6) enfichable sur l'embouchure de sortie (5), pour éloigner le courant d'air latéral perturbateur.

12. Dispositif de projection suivant la revendication 1 et l'une quelconque des revendications 3 à 11, caractérisé en ce que, entre le récipient de stockage (7) pour la matière de charge et l'appareil d'amenée (8) pour celle-ci, un dispositif de réglage (10), pour la matière de charge, est monté dans la conduite d'amenée (9).

13. Dispositif de projection suivant la revendication 2 et l'une quelconque des revendications 3 à 8, caractérisé en ce que, dans l'ouverture de sortie (104), la paroi intérieure (105) est prévue plus courte que la paroi extérieure (106).

14. Dispositif de projection selon la revendication 2, et l'une quelconque des revendications 3 à 8 et 13, caractérisé en ce que les buses (103) sont formées également, pour le liant liquide sous forme de buses à large jet (101), ou elles sont placées sur le grand axe des ouvertures de sortie parallèle au grand axe (102) de l'ouverture de sortie (104) de la buse à large jet (101) pour la matière de charge granulée.

15. Dispositif de projection selon la revendication 2, ainsi que l'une quelconque des revendications 3 à 8 et 13 à 14, caractérisé en ce que le réservoir de stockage (107) pour la matière de charge granulée se rétrécit vers le bas, sous lequel réservoir (107), un raccord (110) est placé horizontalement, dont l'intérieur est relié à la chambre intérieure du réservoir de stockage (107), raccord (110) auquel est placée une soufflante (108) à son extrémité et, à l'autre extrémité, la conduite (109) d'amenée de la matière de charge granulée, est raccordée à la buse à large jet (101).

16. Dispositif de projection selon la revendication 15, caractérisé en ce que, sur la partie de soufflante opposée au raccord (110), un dispositif de chauffage est placé pour réchauffer l'air d'alimentation transporté.
